# EUROPÄISCHE PATENTSCHRIFT

(11) **EP 0 080 123 B1**
(45) Veröffentlichungstag und Bekanntmachung des Hinweises auf die Patenterteilung: **04.03.1987**
(21) Anmeldenummer: 82110428.8
(22) Anmeldetag: 11.11.1982
(51) Int. Cl.: H01H 50/36, H01H 50/46

(54) **Elektromagnetsystem für elektromagnetische Schaltgeräte**
Electromagnet system for electromagnetic switches
Système d'électro-aimant pour interrupteurs électromagnétiques

(30) Priorität: 25.11.1981 DE 3146714
(43) Veröffentlichungstag der Anmeldung: 01.06.1983
(73) Patentinhaber: SIEMENS AKTIENGESELLSCHAFT, 80333 München (DE)
(72) Erfinder: Flierl, Erwin, D-8451 Kümmersbruck (DE); Held, Siegfried, D-8451 Haselmühl (DE); Harbauer, Werner, Dipl.-Ing., D-8460 Schwandorf (DE)

## Beschreibung

Die Erfindung bezieht sich auf ein Magnetsystem für elektromagnetische Schaltgeräte mit einem beweglichen Anker und einem feststehenden Kernteil, an dem an mindestens einer der Polflächen zwei Nuten zum Einbringen von den Magnetfluß beeinflussenden Metallteilen vorhanden sind.

Bei einem bekannten Schaltgerät (US-A-2538-020) ist in eine Nut in der Polfläche des feststehenden Magnetteils die eine Seite eines Kupferkurzschlußringes eingebracht. Soll dieses hier bekannte Relais mit Gleichstrom betrieben werden, so wird empfohlen, den Kupferkurzschlußring wegzulassen. Die Ausnutzung des für Wechselspannung dimensionierten Relais bei Gleichstrom ist hier nicht besonders günstig. Es ist auch bekannt, an Polflächen von feststehenden Magnetteilen mehr als eine Nut zur Aufnahme von Kurzschlußkörpern aus Kupfer vorzusehen (DE-B-1 044 222, GB-A-554 040).

Um elektromagnetische Schaltgeräte, vorzugsweise Klappankerschütze, für Gleichstrombetätigung herzurichten, ist es weiterhin bekannt (DE-U-1 901 736), an der Polfläche des die Erregerspule durchdringenden Kernteiles eine Polplatte anzuschrauben, die die Polfläche vergrößert und mit dem Klappanker zusammenarbeitet.

Durch die Erfindung soll ein Magnetsystem der obengenannten Art geschaffen werden, das unter Verwendung möglichst gleichartiger Teile sowohl für Wechselstrom als auch für Gleichstromerregung bei gutem Wirkungsgrad herrichtbar ist.

Diese Aufgabe wird bei einem Magnetsystem der eingangsgenannten Art dadurch gelöst, daß als Metallteil an der/den Polfläche/n jeweils eine die Polfläche allseitig überragende Polplatte angebracht ist und daß die Polplatte eine Ausnehmung in der Größe des Polquerschnitts aufweist, die durch zwei den Nuten angepaßte, in diese einzuführende Stege unterbrochen ist. Es ist somit lediglich erforderlich, den Kurzschlußring gegen die Polplatte auszutauschen, ohne hierbei gesonderte Befestigungsvorrichtungen vorsehen zu müssen.

Das erfindungsgemäße Magnetsystem hat sich sowohl wegen des günstigen Geräuschverhaltens als auch wegen geringer bewegter Massen, beliebiger Einbaulage und hoher Erschütterungsunempfindlichkeit besonders als Klappankermagnetsystem bewährt. Außerdem ist bei geringer Teilezahl eine große Montagefreundlichkeit und eine hohe mechanische Lebensdauer gegeben.

Anhand der Zeichnung wird ein Ausführungsbeispiel gemäß der Erfindung beschrieben und die Wirkungsweise näher erläutert.

Es zeigen :
Figur 1 den prinzipiellen Aufbau eines elektromagnetischen Schaltgerätes mit Klappanker bei eingesetztem Kurzschlußring,
Figur 2 die Anordnung nach Fig. 1 mit an der Polfläche anstelle des Kurzschlußringes gehaltener Polplatte und
Figur 3 eine Schnittdarstellung der Anordnungen nach den Fig. 1 und 2 gemäß der Linie III-111, wobei an der linken Hälfte der Anordnung die Polplatte und auf der rechten Hälfte die Kurzschlußringhalterung dargestellt ist.

Das dargestellte elektromagnetische Schaltgerät umfaßt ein Kontaktsystem 1, das in dem Gehäuseoberteil 2 untergebracht ist, und das Klappankermagnetsystem 3, das in das Gehäuseunterteil 4 eingeschoben ist. Der aus einzelnen Platten zusammengesetzte Anker 5 betätigt den Kontaktbrückenträger 6 des Kontaktsystems 1, wenn die Spule 7 des Magnetsystems unter Spannung gesetzt wird und der Anker durch den im Kernteil 8 erzeugten Magnetfluß angezogen wird. In der Polfläche 9 des die Spule 7 durchdringenden Kernteiles 8 sind zwei Nuten 10, 11 vorhanden, in die nach Fig. 1 ein Kurzschlußring 12 eingelegt ist, so daß das Klappankermagnetsystem nach Fig. 1 als wechselstromerregtes Magnetsystem arbeiten kann. Wird anstelle des Kurzschlußringes 12 eine mit Stegen 14, 15 versehene Polplatte 13 in die Nuten 10, 11 eingelegt und beispielsweise in gleicher Weise wie der Kurzschiußring befestigt, so kann bei entsprechender Bemessung der Polplatte das Magnetsystem ohne weiteren Umbau als gleichstromerregtes Magnetsystem benutzt werden. Die Polplatte arbeitet dann mit dem aus gestapelten Metallplatten bestehenden Anker 5 zusammen. Die Verwendung der gestapelten Metallplatten hat den Vorteil, daß bei Wechselstrombetätigung nur eine geringe Verlustleistung zu verzeichnen ist. Außerdem kann eines der Bleche als Übertragungselement zum Kontaktbrückenträger 6 benutzt werden. Zwischen Polplatte 13 und Anker 5 kann, soweit erforderlich, ein dünnes Antiklebblech 16 eingelegt werden.

## Patentansprüche

1. Magnetsystem für elektromagnetische Schaltgeräte mit einem beweglichen Anker (5) und einem feststehenden Kernteil (8), an dem an mindestens einer der Polflächen (9) zwei Nuten (10, 11) zum Einlegen von den Magnetfluß beeinflussenden Metallteilen vorhanden sind, dadurch gekennzeichnet, daß als Metallteil an der/den Polfläche/n jeweils eine die Polfläche (9) allseitig überragende Polplatte (13) angebracht ist und daß die Polplatte (13) eine Ausnehmung in der Größe des Polquerschnitts aufweist, die durch zwei den Nuten (10, 11) angepaßte, in diese einzuführende Stege (14, 15) unterbrochen ist.

2. Magnetsystem nach Anspruch 1, dadurch gekennzeichnet, daß es ein Klappankermagnetsystem ist.

## Claims

1. A magnet system for electromagnetic switching apparatus comprising a moving armature (5) and a stationary core member (8) on which, on at least one of the pole faces (9), two grooves (10, 11) are arranged for inserting metal parts which are affected by the magnetic flux, characterised in that a pole plate (13) which protrudes beyond the pole face (9) on all sides, is arranged as a metal part on the or each pole face ; and that the pole plate (13) has a recess corresponding in size to the cross-section of the pole, which recess is interrupted by two cross-pieces (14, 15) which are adapted to the grooves (10, 11) and are to be inserted into the latter.

2. A magnet system as claimed in Claim 1, characterised in that it is a hinged armature magnet system.

## Revendications

1. Système magnétique pour appareils de commutation électromagnétiques, comprenant une armature mobile (5) et une partie fixe formant noyau (8) dont au moins l'une des faces polaires (9) présente deux rainures (10, 11) pour l'insertion d'une pièce métallique influençant le flux magnétique, caractérisé en ce que, en tant que pièce métallique, une plaque polaire (13) est disposée sur la face polaire, ou sur chaque face polaire, de manière à déborder de tous côtés de celle-ci, et que la plaque polaire (13) présente un évidement de la grandeur de la section du pôle, qui est interrompu par deux barrettes (14, 15) adaptées aux rainures (10, 11) et devant être introduites dans celles-ci.

2. Système magnétique selon la revendication 1, caractérisé en ce qu'il est un système magnétique à armature battante.
